# EUROPÄISCHE PATENTANMELDUNG

(11) **EP 0 818 544 A1**
(43) Veröffentlichungstag der Anmeldung: **14.01.1998**
(21) Anmeldenummer: 97111508.4
(22) Anmeldetag: 08.07.1997
(51) Int. Cl.: C21C 5/00, C21C 5/46, F27D 3/15, B22D 41/50

(54) **Abstichloch eines Konverters**

(30) Priorität: 13.07.1996 DE 19628339
(71) Anmelder: DIDIER-WERKE AG, 65189 Wiesbaden (DE)
(72) Erfinder: Rothfuss, Hans, Dipl.-Min., 65232 Taunusstein (DE)

(57) **Zusammenfassung**

Bei einem Konverter (1), an dessen Schmelze-Abstichkanal (4) ein Verschlußorgan, insbesondere Schieberverschluß (6), angeordnet ist, soll ein Mitauslaufen von Schlacke unterbunden werden. Es ist hierfür beim Abstichkanal (4) ein Einlaufbecken (9) ausgebildet. Dessen Querschnitt (a) ist größer als der Durchlaufquerschnitt (b) des Abstichkanals (4) und wesentlich kleiner als der Querschnitt (c) des Konverters (1). In der Abstichposition des Konverters (1) bildet das Einlaufbecken (9) einen Stauraum oberhalb des Verschlußorgans (6).

## Beschreibung

Die Erfindung betrifft einen Konverter, an dessen Schmelze-Abstichkanal ein Verschlußorgan, insbesondere Schieberverschluß, angeordnet ist.

Bei Konvertern ist es zum Erreichen einer hohen Stahiqualität erwünscht, daß beim Abstich keine Schlacke mit ausläuf, was insbesondere gegen Ende des Abstichs geschehen kann.

Um ein Auslaufen von Schlacke zu unterbinden, ist nach dem Stand der Technik beim Abstichkanal ein Schlackendetektor vorgesehen, der das Verschlußorgan schließt, wenn Schlacke dorthin gelangt. Bei der üblichen Konverterform wird Schlacke schon frühzeitig vor dem Leerlaufen des Konverters in den Abstichkanal mitgerissen. Das Verschlußorgan wird dann mittels des Schlackendetektors geschlossen. In der Praxis erfolgt bei einem Abstich ein mehrmaliges Schließen und Öffnen des Verschlußorgans. Diese oftmalige Betätigung des Verschlußorgans beeinträchtigt dessen Lebensdauer, insbesondere, wenn es sich um einen Schieberverschluß handelt, weil jede Schieberbewegung mit Verschleiß verbunden ist.

Aufgabe der Erfindung ist es, einen Konverter vorzuschlagen, der ohne Mitauslaufen von Schlacke möglichst vollständig leerlaufen kann.

Erfindungsgemäß ist obige Aufgabe dadurch gelöst, daß an der Konverterwandung im Bereich der Mündung des Abstichkanals ein Einlaufbecken ausgebildet ist, dessen Querschnitt größer als der Durchlaufquerschnitt des Abstichkanals und wesentlich kleiner als der Querschnitt des Konverters ist und das in Abstichposition des Konverters oberhalb des Verschlußorgans ein Stauraum für Schmelze bildet.

Beim Abstich staut sich in dem Einlaufbecken Stahlschmelze, wobei die Schmelze nicht direkt aus dem Konverterinnenraum, sondern durch das Einlaufbecken in den Abstichkanal fließt. Die Schlacke steht auf dem Schmelzenspiegel oberhalb des im Vergleich zum Konverterinnenraum kleinen Einlaufbecken.

Das Einlaufbecken hält auch gegen Ende des Abstichs über dem Verschlußorgan einen vergleichsweise hohen Schmelzenspiegel und ein schlackenfreies Schmelzenvolumen aufrecht. Die Schlacke bleibt bis zum Leerlaufen des Einlaufbeckens selbst oberhalb des Einlaufbeckens in einem durch die Tiefe des Einlaufbeckens vergrößerten Abstand von dem Verschlußorgan. Erst wenn das Rest-Schmelzenvolumen des Einlaufbeckens leerzulaufen beginnt, kann Schlacke in das Einlaufbecken gelangen. Dadurch ist gewährleistet, daß bis zum im wesentlichen vollständigen Leerlaufen des Konverters Schlacke nicht durch den Abstichkanal mitauslaufen kann.

In Verbindung mit einem beim Abstichkanal vorgesehenen Schlackendetektor ergibt sich, daß dieser nicht schon frühzeitig Schlacke detektiert und also das Verschlußorgan nicht schon frühzeitig vor dem Abstichende, d.h. dem Leerlaufen des Konverters, schließt. Für einen Abstichvorgang des Konverters ist damit nur ein einziger Schließvorgang des Verschlußorgans nötig, was dessen Lebensdauer erhöht, insbesondere wenn das Verschlußorgan ein Schieberverschluß mit feuerfesten keramischen Schieberplatten ist.

Vorteilhafte Ausgestaltungen der Erfindung ergeben sich aus den Unteransprüchen und der folgenden Beschreibung eines Ausführungsbeispiels. In der Zeichnung zeigen:
- Figur 1: einen Konverter in Füllposition und
- Figur 2: eine Teilansicht des Konverters in Abstichposition.

Ein Konverter (1) ist um eine Achse (2) aus seiner Füllposition (vgl. Fig. 1) in seine Abstichposition (vgl. Fig. 2) schwenkbar gelagert. An einer in der Füllposition im wesentlichen vertikal stehenden und in der Abstichposition im wesentlichen horizontal liegenden Wandung (3) des Konverters (1) ist ein Abstichkanal (4) ausgebildet. Außerhalb des Konverterinnenraums (5) ist am Abstichkanal (4) ein Schieberverschluß (6) aus feuerfesten keramischen Schieberplatten angeordnet.

Am Abstichkanal (4) ist ein Schlackendetektor (7) vorgesehen, der über eine nicht näher dargestellte elektronische Schaltung den Schieberverschluß (6) schließt, wenn er im Abstichkanal (4) Schlacke erkennt.

Im Bereich der dem Konverterinnenraum (5) zugewandten Mündung (8) des Abstichkanals (4) ist an der Konverterwandung (3) ein Einlaufbecken (9) ausgebildet. Dessen Querschnitt (a) ist größer als der Durchlaufquerschnitt (b) des Abstichkanals (4) und wesentlich kleiner als der Querschnitt (c) des Konverterinnenraum oberhalb der Wandung (3) (vgl. Fig. 2). Die aus Figur 2 ersichtliche Breite (B) des Einlaufbeckens (9) beträgt etwa 80 cm bis 100 cm. Die Tiefe (T) des Einlaufbeckens (9) beträgt mindestens etwa 60 cm bis 80 cm.

In der Abstichposition (vgl. Fig. 2) ist die Wandung (3) zum Einlaufbecken (9) hin flach geneigt. Das Einlaufbecken (9) geht von dieser flachen Neigung mit demgegenüber steilen Seitenflächen (10) in einen Boden (11) über, in dem die Mündung (8) liegt. Die Seitenflächen (10) verjüngen sich von der Wandung (3) zum Boden (11) bzw. zu der Mündung (8) hin konisch.

Die Funktionsweise des beschriebenen Konverters ist hinsichtlich des Einlaufbeckens (9) im wesentlichen folgende:

Ist der Konverter (1) in die Abstichposition nach Figur 2 bei geöffnetem Schieberverschluß (6) geschwenkt, staut sich in dem Einlaufbecken (9) schlackenfreie Stahlschmelze (S), die aus dem Einlaufbecken (9) durch den Abstichkanal (4) ausfließt. Auf dem Schmelzenspiegel (M) befindet sich Schlacke (N) oberhalb des Einlaufbeckens (9). Die Schlacke (N) bleibt auch gegen Ende des Abstichs noch außerhalb des Einlaufbeckens (9), so daß sie nicht in den Abstichkanal (4) gelangen kann.

Erst wenn die Schmelze (S) von der Wandung (3) vollständig in das volumenverkleinernde Einlaufbecken (9) eingeflossen ist, kann die Schlacke (N) den oberen Rand (12) des Einlaufbeckens (9) erreichen, wobei ein Großteil der Schlacke (N) auf der Wandung (3) verbleibt.

Läuft dann schließlich auch das Einlaufbecken (9) mit seinem im Stauvolumen der Wandung (3) kleinen Restvolumen leer, dann kann Schlacke (N) im Abstichkanal (4) zum Schlackendetektor (7) gelangen, so daß dieser nun, bei im wesentlichen leergelaufenen Konverter (1), den Schieberverschluß (6) schließt.

## Patentansprüche

1. Konverter, an dessen Schmelze-Abstichkanal ein Verschlußorgan, insbesondere Schieberverschluß, angeordnet ist,
dadurch gekennzeichnet,
daß an der Konverterwandung (3) im Bereich der Mündung (8) des Abstichkanals (4) ein Einlaufbecken (9) ausgebildet ist, dessen Querschnitt (a) größer als der Durchlaufquerschnitt (b) des Abstichkanals (4) und wesentlich kleiner als der Querschnitt(c) des Konverters (1) ist und das in Abstichposition des Konverters (1) oberhalb des Verschlußorgans (6) einen Stauraum für Schmelze bildet.

2. Konverter nach Anspruch 1,
dadurch gekennzeichnet,
daß sich das Einlaufbecken (9) konisch zum Abstichkanal (4) verjüngt.

3. Konverter nach Anspruch 1 oder 2,
dadurch gekennzeichnet,
daß die Tiefe (T) des Einlaufbeckens (9) mindestens etwa 60 cm bis 80 cm beträgt.

4. Konverter nach einem der vorhergehenden Ansprüche,
dadurch gekennzeichnet,
daß die Breite (B) des Einlaufbeckens (9) etwa 80 cm bis 100 cm beträgt.

5. Konverter nach einem der vorhergehenden Ansprüche,
dadurch gekennzeichnet,
daß beim Abstichkanal (4) ein Schlackendetektor (7) angeordnet ist, der das Verschlußorgan (6) steuert.

6. Konverter nach einem der vorhergehenden Ansprüche,
dadurch gekennzeichnet,
daß in der Abstichposition die Wandung (3) des Konverters (1) zum Einlaufbecken (9) flach geneigt ist und dessen Seitenflächen (10) demgegenüber steil abfallen.

7. Konverter nach einem der vorhergehenden Ansprüche,
dadurch gekennzeichnet,
daß das Einlaufbecken (9) mit seinem Boden (11) in die Mündung (8) des Abstichkanals (4) übergeht.
